# EUROPÄISCHE PATENTSCHRIFT

(11) **EP 0 267 199 B1**
(45) Veröffentlichungstag und Bekanntmachung des Hinweises auf die Patenterteilung: **11.10.1989**
(21) Anmeldenummer: 87900647.6
(22) Anmeldetag: 14.01.1987
(51) Int. Cl.: F02M 53/06, F02M 57/00, F23Q 7/00

(54) **EINRICHTUNG ZUM EINSPRITZEN VON KRAFTSTOFF IN EINEN BRENNRAUM EINER BRENNKRAFTMASCHINE**
DEVICE FOR INJECTING FUEL INTO THE COMBUSTION CHAMBER OF AN INTERNAL COMBUSTION ENGINE
DISPOSITIF D'INJECTION DE CARBURANT DANS LA CHAMBRE DE COMBUSTION D'UN MOTEUR A COMBUSTION INTERNE

(30) Priorität: 09.05.1986 DE 3615636
(43) Veröffentlichungstag der Anmeldung: 18.05.1988
(73) Patentinhaber: ROBERT BOSCH GMBH, 70442 Stuttgart (DE)
(72) Erfinder: KACZYNSKI, Bernhard, D-7050 Waiblingen (DE); SCHMITT, Alfred, D-7257 Ditzingen 4 (DE); EBLEN, Ewald, D-7000 Stuttgart 75 (DE); KOMAROFF, Iwan, D-8400 Regensburg (DE)
(86) Internationale Anmeldenummer: DE8700012
(87) Internationale Veröffentlichungsnummer: WO8706978

(56) Entgegenhaltungen:
- EP-A- 0 158 739
- EP-A- 0 188 745
- DE-B- 1 256 942
- FR-A- 2 220 017
- GB-A- 2 153 909
- US-A- 3 648 669

## Beschreibung

### Stand der Technik

Die Erfindung geht aus von einer Einrichtung zum Einspritzen von Kraftstoff nach der Gattung des Hauptansprunchs. Bei einer gemäß Art. 54 (3) EPÜ zum Stand der Technik zählenden Einrichtung dieser Gattung (EP-A-0188745) ist die das brennraumseitige Ende des Glühkörpers festhaltende und kontaktierende Ringschulter an der Hülse der Einspritzdüse zugekehrt, also der Kraftstoffströmung entgegengerichtet, so daß der Glühkörper von dem der Einspritzdüse zugeordneten Ende der Hülse in diese eingesetzt werden muß. Das hat zur Folge, daß die das brennraumferne Ende des Glühkörpers festhaltende und kontaktierende Kontaktringscheibe erst nach dem Einsetzen des Glühkörpers befestigt werden kann, was u. U. den Zusammenbau der Teile erschwert.

### Vorteile der Erfindung

Die erfindungsgemäße Anordnung mit den kennzeichnenden Merkmalen des Hauptanspruchs hat demgegenüber den Vorteil, daß der Glühkörper von der dem Brennraum zugekehrten Stirnseite der Hülse in diese eingesetzt werden kann, so daß die Kontaktringscheibe schon vor dem Einsetzen des Glühkörpers an der Hülse befestigt und mit dieser zu einer Baueinheit vorgefertigt werden kann.

Durch die in den Unteransprüchen enthaltenen Maßnahmen sind vorteilhafte Weiterbildungen der Anordnung nach dem Hauptanspruch möglich.

Das Einsetzen des Glühkörpers in die Hülse wird erleichtert, wenn gemäß Anspruch 2 der Glühkörper wie bekannt einen zur Einspritzdüse hin sich stetig verkleinernden Außendurchmesser hat.

Durch die konstruktiven Merkmale nach den Ansprüchen 3 bis 6 wird das Befestigen und Kontaktieren des Glühkörpers an der Kontaktringscheibe erleichtert. Je größer die Wendelsteigung der der Endwindung des Glühkörpers benachbarten Windung ist, desto größer ist der Winkelbereich, über welchen die Endwindung vom inneren Ringrand der Kontaktringscheibe erfaßt werden kann. Die am innenliegenden Ringrand gebildeten Zungen der Kontaktringscheibe halten nach ihrer Verformung die Endwindung des Glühkörpers in der vorschriftsmäßigen Lage fest, wenn in einem folgenden Arbeitsgang der Glühkörper mit der Kontaktringscheibe, z. B. durch Laserschweißung, verbunden wird.

Auf die gleiche vorteilhafte Art kann das brennraumseitige Ende des Glühkörpers mit der Hülse verbunden und kontaktiert werden, wenn die Hülse gemäß Anspruch 7 ausgebildet ist. Der Blechkörper kann zusammen mit zu beiden Seiten der Kontaktringscheibe angeordneten, zu deren isolierten Befestigung dienenden Keramikkörpern die Hülse bilden, wodurch die Herstellung einfacher und billiger wird und auch den beengten Platzverhältnissen besser Rechnung getragen werden kann als bei Verwendung einer spanabhebend gefertigten Hülse.

Besonders vorteilhaft ist es, wenn der Glühkörpers gemäß den Ansprüchen 8 und 9 aus einem Flachband gewickelt ist, welches in Form einer Spirale aus einem ebenen Blechkörper (Tafel, Band) herausgetrennt und danach zu einer konischen Wendel axial auseinandergezogen ist. Die beiden endseitigen Kontaktringe werden dabei ohne zusätzlichen Arbeitsaufwand erhalten. Diese Ausbildung des Glühkörpers hat den Vorteil, daß die Wendel aus einem sonderwerkstoff bestehen kann, der nur in Tafel- oder Bandform erhältlich ist, und daß an der Wendel ebene, sich über einen geschlossenen Kreisumfang erstreckende Auflageflächen zur Verfügung stehen, die eine sichere Befestigung und Kontaktierung wesentlich erleichtern.

Durch Wegfall einer metallischen Stützscheibe zwischen dem Wärmeschutzring und dem benachbarten Isolierkörper kann die Bauhöhe der aus der Hülse, der Kontaktringscheibe und den beiden Isolierkörpern gebildeten Baugruppe weiter verringert werden.

### Zeichnung

Zwei Ausführungsbeispiele der Erfindung sind in der Zeichnung dargestellt und in der nachfolgenden Beschreibung näher erläutert. Es zeigen Figur 1 einen vergrößerten Längsschnitt durch das brennraumseitige Ende einer Einspritzdüse mit integriertem Glüheinsatz als erstes Ausführungsbeispiel, Figur 2 eine Draufsicht auf den Glühkörper des Glüheinsatzes nach Figur 1 in einem Zwischenstadium der Herstellung, Figur 3 einen der Figur 1 entsprechenden Schnitt durch das zweite Ausführungsbeispiel und Figur 4 eine Teilansicht der Kontaktringscheibe nach Figur 3 in Richtung des dort gezeigten Pfeiles A.

In der Patentanmeldung mit der Veröffentlichungsnummer WO 87/06977 (Prioritätsdatum 9.5.86) ist eine der vorliegenden Erfindung ähnliche Einrichtung beschrieben.

### Beschreibung der Ausführungsbeispiele

Die Einspritzdüse nach den Figuren 1 und 2 hat einen Düsenkörper 10, in welchem wie bekannt ein Ventilsitz gebildet und eine Ventilnadel verschiebbar gelagert ist. Der Düsenkörper 10 und eine den Hub der Ventilnadel begrenzende Zwischenscheibe sind durch eine Überwurfmutter 12 an einem Düsenhalter festgespannt, in welchem u. a. eine die Ventilnadel gegen den Ventilsitz pressende Schließfeder untergebracht ist. Am brennraumseitigen Stirnende ist der Düsenkörper 10 mit einem konischen Wandabschnitt 14 versehen, welcher in eine ebene Stirnwand 16 übergeht.

Die Überwurfmutter 12 ist brennraumseitig über den Düsenkörper 10 hinaus verlängert und stromab von dessen Stirnwand 16 mit einer inneren Stützschulter 18 versehen, an welcher ein als Ganzes mit der Bezugszahl 20 bezeichneter Glüheinsatz anliegt. Dieser hat als zentrales Bauelement einen als Wendel ausgeführten Glühkörper 22, der einen Durchgang 24 für die Spritzstrahlen 26 bildet. Der Glühkörper 22 ist so bemessen, daß die Spritzstrahlen den Glühkörper nicht benetzen, jedoch eine Injektorwirkung hervorrufen, durch welche Luft aus dem Brennraum in das Innere des Glühkörpers 22 und die Randzonen der den Glühkörper durchsetzenden Spritzstrahlen eingesaugt wird.

Der Glühkörper 22 ist von einer metallischen Hülse 30 umgeben, die einen Flansch 32 hat, der auf der Stützschulter 18 der Überwurfmutter 12 aufliegt. Am brennraumseitigen Ende ist die Hülse 30 mit einem nach innen gerichteten Ringbund 34 versehen, an welchem der Glühkörpers 22 zentriert abgestützt und z. B. angelötet ist. Stromab der Stützschulter 18 weist die Überwurfmutter 12 einen erweiterten Bohrungsabschnitt 36 in einem Ringkragen 38 auf, der das brennraumseitige Stirnende der Hülse 30 und des Glühkörpers 22 schützend umgibt. Zwischen dem Flansch 32 und dem Ringbund 34 ist die Hülse 30 mit mehreren gleichmäßig verteilten Bohrungen 40 in der Mantelwand versehen, die in den erweiterten Bohrungsabschnitt 36 der Überwurfmutter 12 einmünden.

Auf der Hülse 30 liegen übereinandergefügt ein erster ringförmiger Isolierkörper 44, eine metallische Kontaktringscheibe 46, ein zweiter ringförmiger Isolierkörper 48 und eine metallische Stützscheibe 50 auf. Diese Teile sind miteinander und mit der Hülse 30 fest verbunden, z. B. durch Löten bei Verwendung von an den ebenen Stirnseiten metallisierten Keramikkörpern als Isolierkörper 44, 48. Das stromauf liegende Ende des Glühkörpers 22 ist an einer inneren Ringzone 52 der Kontaktringscheibe 46 angelötet, die mit mehreren gleichmäßig verteilten Durchbrüchen 54 im mittleren Ringbereich versehen ist. Am äußeren Ringrand ist die Kontaktringscheibe 46 mit drei um 120° zueinander versetzten, hochgestellten Kontaktfahnen 56 versehen, die mit einer Stromzuführungshülse 58 leitend verbunden sind, welche sich isoliert durch den Ringspalt zwischen Düsenkörper 10 und Überwurfmutter 12 hindurch bis zu ener höherliegenden Anschlußstelle einer äußeren Zuleitung erstreckt.

Zwischen der Stützscheibe 50 und dem Düsenkörper 10 ist ein metallischer Wärmeschutzring 60 verformt eingespannt, der mit einem inneren Ringrand 62 gegen die Stirnwand 16 des Düsenkörpers 10 drückt. Ein axial zum inneren Ringrand 62 versetzter mittlerer Ringbereich 64 des Wärmeschutzringes 60 liegt an der Stützscheibe 50 und ein äußerer Ringrand 66 am konischen Wandabschnitt 14 des Düsenkörpers 10 an. Dadurch ist der Wärmeschutzring 60 am Düsenkörpers 10 zentriert und der Durchgang 24 gegen die den Glüheinsatz 20 oberhalb der Stützschulter 18 umgebende Kammer 68 einwandfrei abgedichtet.

Zwischen der Hülse 30 und dem Glühkörper 22 ist ein Ringraum 70 gebildet, der über die Bohrungen 40 in der Hülse 30 und den erweiterten Bohrungsabschnitt 36 der Überwurfmutter 12 mit dem Brennraum verbunden ist. Über den beschriebenen Strömungsweg und die Windungszwischenräume des Glühkörpers 22 saugen die Spritzstrahlen 26 durch Injektorwirkung Luft aus dem Brennraum an, welche, am Glühkörper 22 erhitzt, in die Randzonen der Spritzstrahlen gelangt und dort ein leicht entflammbares Kraftstoff-Luftgemisch bildet. Durch die der Strahlform gut angepaßte Ausbildung des Glühkörpers 22 wird die Injektorwirkung der Spritzstrahlen 26 verbessert. Durch die Querschnittserweiterung des Ringraumes 70 zur Einspritzdüse hin wird der Lufteintritt in die Spritzstrahlen über die gesamte Länge des Glühkörpers 22 vergleichmäßigt und die Isolierkörper 44, 48 bzw. deren Verbindungsstellen mit den anliegenden metallischen Teilen thermisch entlastet. Durch die konische Ausbildung wird auch das dynamische Verhalten der Glühwendel verbessert und die Bruchgefahr vermindert.

Die aus den Teilen 22, 30 und 44 bis 50 gebildete vorgefertigte Baueinheit wird von der stromauf liegenden Seite der Überwurfmutter 12 her in diese eingesetzt und bis zur Anlage an der Stützschulter 18 vorgeschoben. Danach kann die Hülse 30 an geeigneter Stelle mit der Überwurfmutter 12 verklebt oder verlötet bzw. verschweißt werden. Die Montage der Einspritzdüse erfolgt hiernach zweckmäßig so, daß der Düsenhalter, die Zwischenscheibe und der Düsenkörper 10 umgekehrt aufeinandergesetzt, der Wärmeschutzring 60 auf den Düsenkörper 10 aufgelegt und danach die Überwurfmutter 12 samt Glüheinsatz 20 auf die Teile aufgestülpt und auf den Düsenhalter aufgeschraubt wird, wobei der sich verspannende Wärmeschutzring 60 am Düsenhalter 10 zentriert gehalten wird.

Der Glühkörper 22 ist aus einem Flachband 72 (Figur 2) gewickelt, so daß die einzelnen Windungen einen rechteckigen Querschnitt haben. Das Flachband 72 ist in Form einer Spirale aus einem ebenen Blechkörper herausgetrennt und danach in Achsrichtung des Glühkörpers 22 zur konischen Wendel auseinander gezogen. Das Heraustrennen der Spirale aus dem ebenen Blechkörper kann beispielsweise durch Ätzen oder auch, wie in Figur 2 gezeigt, durch Laserschnitt erfolgen. Gemäß Figur 2 ist das ebene Ausgangsteil ein Blechband 74, aus dem das spiralförmige Flachband 72 durch eine Schnittlinie 76 herausgetrennt ist, die bei 78 beginnt und bei 80 endet. Zusätzlich zur Schnittlinie 76 ist eine innere kreisförmige Schnittlinie 82 und eine äußere kreisförmige Schnittlinie 84 vorgesehen, mit welcher die Spirale aus dem Blechband 74 herausgetrennt ist.

Durch die beiden Schnittlinien 82 und 84 erhält der Glühkörper 22 an seinen Enden einen inneren geschlossenen Kontaktring 86 und einen äußeren geschlossenen Kontaktring 88, mit welchen der Glühkörper 22 an der Kontaktringscheibe 46 und der Hülse 30 kontaktiert ist. Durch die beschriebene Ausbildung des Glühkörpers 22 ergeben sich zwischen den zu kontaktierenden Teilen ebene Auflageflächen, die sich zudem über einen ganzen Kreisumfang hinweg erstrecken und daher eine vorzügliche Kontaktierung und Befestigung ermöglichen.

Der nach innen gerichtete Ringbund 34 der Hülse 30 hat eine erfindungsgemäß vom Düsenkörper 10 abgekehrte Ringschulter 90, die eine Durchstecköffnung 91 umgibt, deren lichter Durchmesser kleiner als der Außendurchmesser des Kontaktringes 88 des Glühkörpers 22 ist. Die Außendurchmesser aller anderen Windungen des Glühkörpers 22 sind kleiner als der lichte Durchmesser der Durchstecköffnung 91, so daß der Glühkörper 22 vom brennraumseitigen Ende her in die Hülse 30 eingesteckt werden kann, bis seine Konaktringe 86, 88 an der bereits angebauten Kontaktringscheibe 46 und der Ringschulter 90 der Hülse 30 zur Anlage kommen. Danach kann der Glühkörper 22 mittels geeigneter Verfahren, z. B. durch Laserschweißung, mit der Kontaktringscheibe 46 und der Hülse 30 verbunden und kontaktiert werden.

Die Einrichtung nach den Figuren 3 und 4, die grundsätzlich gleich wie jene nach den Figuren 1 und 2 aufgebaut ist, hat einen aus Rundraht gewickelten Glühkörper 92, dessen beide Endwindungen 93, 94 über einen möglichst großen Umfang hinweg in einer senkrecht zur Achse des Glühkörpers 92 angeordneten Ebene liegen. Bezüglich der im Durchmesser kleineren Endwindung 94 wird dies dadurch unterstützt, daß die benachbarte Windung 95 eine größere Wendelsteigung als die anderen Windung hat. Die den Glühkörper 92 umgebende Hülse ist hier durch einen napfförmig geformten Blechkörper 96 gebildet, der mit einem Flansch 97 auf der Schulter 18a der Überwurfmutter 12a aufliegt. Mit dem Flansch 97 sind wiederum zwei keramische Isolierkörper 44, 48 und eine Kontaktringscheibe 98 verbunden, welche die obere Endwindung 94 des Glühkörpers 92 zentriert festhält und kontaktiert.

Zu diesem Zweck ist der innere Ringrand 99 der Kontaktringscheibe 98 mit einem axialen Kragen 100 versehen, der vor dem Einsetzen des Glühkörpers 92 eine zylindrische Form hat und dem inneren Durchmesser der Endwindung 94 angepaßt ist. Im mittleren Ringbereich ist die Kontaktringscheibe 98 mit acht gleichmäßig über den Umfang verteilten Aussparungen 101 versehen, durch welche im Betrieb die angesaugte Luft auch in den zwischen dem Glühkörper 92 und dem Düsenkörper 10 Liegenden Ringraum treten kann. In jede Aussparung 101 ragt eine vom inneren Ringrand 99 ausgehende Zunge 102 hinein, die nach dem Einsetzen des Glühkörpers 92 um dessen Endwindung 94 herumgelegt wird, wie der pfeil B in Figur 3 andeutet. Die Zunge 102 wird dabei über das Zwischenstadium 102a in die Endform 102b gebracht, wobei oder wonach der Rand des Kragens 100 leicht nach außen gedrückt wird, wodurch die Endwindung 94 unverlierbar und spiellos festgehalten wird.

Die brennraumseitige Endwindung 93 des Glühkörpers 92 hat einen Innendurchmesser, der größer als der Außendurchmesser der benachbarten und aller anderen Windungen ist. Der Blechkörper 96 hat einen Boden 104 mit Belüftungsöffnungen 105 und einer zentralen Durchstecköffnung 106, deren lichter Durchmesser kleiner als der Außendurchmesser der Endwindung 93, jedoch größer als die Durchmesser aller anderen Windungen des Glühkörpers 92 ist. Die Endwindung 93 des Glühkörpers 92 liegt auf einer die Durchstecköffnung 106 umgebenden, erfindungsgemäß vom Düsenkörper 10 abgekehrten Ringschulter 107 auf und ist ebenfalls durch an den Ringrand 104 angeformte zungen 108 festgehalten, welche nach dem Einsetzen des Glühkörpers 92 um dessen Endwindung 93 herumgebogen werden. Das Einsetzen des Glühkörpers 92 kann auch bei diesem Ausführungsbeispiel erfolgen, nachdem die Kontaktringscheibe 98 über den Isolierkörper 44 bereits am Blechkörper 96 befestigt ist. Der Glühkörper 92 wird beim Verbinden mit der Kontaktringscheibe 98 und dem Blechkörper 96, z. B. durch Laserschweißen, in fertigungsgerechter Weise durch die Zungen 102 und 108 zentriert festgehalten.

## Patentansprüche

1. Einrichtung zum Einspritzen von Kraftstoff in einen Brennraum einer Brennkraftmaschine, mit einer Einspritzdüse und einem nachgeschalteten, al Wendel ausgebildeten Glühkörper (22, 92), der einen Durchgang (24) für die Kraftstoff-Spritzstrahlen (26) bildet und mit radialem Spiel von einer Hülse (30, 96) umgeben ist, die eine axiale Ringschulter (90, 107) hat, an der das brennraumseitige Ende des Glühkörpers (22, 92) befestigt ist und kontaktiert ist, und ferner mit einer Kontaktringscheibe (46, 98), die an der Hülse (30, 96) isoliert befestigt ist und mit einem inneren Ringrand (52, 99) das andere Ende des Glühkörpers (22, 90) festhält und kontaktiert, dadurch gekennzeichnet, daß die axiale Ringschulter (90, 107) an der Hülse (30, 96) vom Düsenkörper (10) der Einspritzdüse abgekehrt ist und eine Durchstecköffnung (91, 106) umgibt, deren lichter Durchmesser kleiner als der äußere Durchmesser der brennraumseitigen Endwindung (88, 93) des Glühkörpers (22, 92) ist, und daß ferner die äußeren Durchmesser aller anderen Windungen des Glühkörpers (22, 92) höchstens so groß wie der lichte Durchmesser der Durchstecköffnung (91, 106) sind.

2. Einrichtung nach Anspruch 1, dadurch gekennzeichnet, daß der Glühkörper (22, 92) wie bekannt einen zum Düsenkörper (10) der Einspritzdüse hin sich stetig verkleinernden Außendurchmesser hat.

3. Einrichtung nach Anspruch 1 oder 2, dadurch gekennzeichnet, daß mindestens die dem Düsenkörper (10) zugekehrte Endwindung (94) des Glühkörpers (92) über einen großen Umfang hinweg in einer senkrecht zur Achse des Glühkörpers (92) angeordneten Ebene liegt und daß der innere Ringrand (99) der aus Blech bestehenden Kontaktringscheibe (98) mit mehreren über den Umfang verteilten, durch örtliche Verformungen des Ringrandes (99) gebildeten Klauen (102b) die Endwindung (94) des Glühkörpers (92) faßt.

4. Einrichtung nach Anspruch 3, dadurch gekennzeichnet, daß die der Endwindung (94) benachbarte Windung (95) des Glühkörpers (92) eine größere Wendelsteigung als die anderen Windungen hat.

5. Einrichtung nach Anspruch 3 oder 4, dadurch gekennzeichnet, daß die Kontaktringscheibe (98) im mittleren Ringbereich mit mehreren über den Umfang verteilten Aussparungen (101) versehen ist und daß die die Endwindung (94) des Glühkörpers (92) erfassenden Klauen (102b) durch abgebogene Zungen (102) am inneren Ringrand (99) der Kontaktringscheibe (98) gebildet sind, welche in der Konfiguration des Blechzuschnittes der Kontaktringscheibe (98) in die Aussparungen (101) hineinragen.

6. Einrichtung nach einem der Ansprüche 3 bis 5, dadurch gekennzeichnet, daß der innere Ringrand (99) der Kontaktringscheibe (98) mit einem die Eridwindung (94) des Glühkörpers (92) innen zentrierenden axialen Kragen (100) versehen ist.

7. Einrichtung nach einem der vorhergehenden Ansprüche, dadurch gekennzeichnet, daß die den Glühkörper (92) umgebende Hülse mindestens teilweise durch einen topf- bzw. napfförmig geformten, mit einer Bodenöffnung (106) versehenen Blechkörper (96) gebildet ist, an dessen die Bodenöffnung (106) umgebenden inneren Ringrand die brennraumseitige Endwindung (93) des Glühkörpers (92) durch abgebogene Zungen (108) festgehalten ist.

8. Einrichtung nach einem der vorhergehenden Ansprüche, dadurch gekennzeichnet, daß der Glühkörper (22) aus einem Flachband (72) gewickelt ist, welches in Form einer Spirale aus einem ebenen Blechkörper (74) herausgetrennt und danach zu einer konischen Wendel axial auseinandergezogen ist.

9. Einrichtung nach Anspruch 8, dadurch gekennzeichnet, daß an die Enden des den Glühkörper (22) bildenden Flachbandes (72) je ein geschlossener Kontaktring (86, 88) angeformt ist.

10. Einrichtung nach einem der vorhergehenden Ansprüche, mit einem Wärmeschutzring, der sich einerseits am Düsenkörper der Einspritzdüse und andererseits über Isolierkörper an der den Glühkörper umgebenden Hülse abstützt, dadurch gekennzeichnet, daß die der Hülse (30, 96) zugekehrte Stützfläche des Wärmeschutzrings (60) ohne Zwischenlage einer metallischen Stützscheibe unmittelbar auf dem benachbarten Isolierkörper 48 aufliegt.

## Claims

1. Device for injecting fuel into a combustion chamber of an internal combustion engine, having an injection nozzle and a downstream incandescent body (22, 92) which is designed as a helix, forms a passage (24) for the fuel injection sprays (26) and is surrounded with radial play by a sleeve (30, 96) which has an axial annular step (90, 107) on which the combustion-chamber en of the incandescent body (22, 92) is secured and contacted, and furthermore having a contact ring disk (46, 98) which is secured in insulated fashion on the sleeve (30, 96) and holds fast and contacts the other end of the incandescent body (22, 90) by an inner ring rim (52, 99), characterized in that the axial annular step (90, 107) on the sleeve (30, 96) faces away from the nozzle body (10) of the injection nozzle and surrounds a through-passage (91, 106), the internal diameter of which is smaller than the external diameter of the combustion-chamber side final turn (88, 93) of the incandescent body (22, 92), and in that furthermore the external diameters of all other turns of the incandescent body (22, 92) are no greater than the internal diameter of the through-passage (91, 106).

2. Device according to Claim 1, characterized in that, as known, the incandescent body (22, 92) has an external diameter which decreases continuously towards the nozzle body (10) of the injection nozzle.

3. Device according to Claim 1 or 2, characterized in that at least that final turn (94) of the incandescent body (92) which faces the nozzle body (10) lies to a great extent in a plane arranged perpendicularly to the axis of the incandescent body (92) and in that the inner ring rim (99) of the contact ring disk (98) composed of sheet metal grips the final turn (94) of the incandescent body (92) by a plurality of claws (102b) distributed over the periphery and formed by local deformations of the ring rim (99).

4. Device according to Claim 3, characterized in that the turn (95) of the incandescent body (92) which adjoins the final turn (94) has a greater pitch than the other turns.

5. Device according to Claim 3 or 4, characterized in that, in the central ring area, the contact ring disk (98) is provided with a plurality of slots (101) distributed over the periphery and in that the claws (102b) which grip the final turn (94) of the incandescent body (92) are formed by bent tongues (102) at the inner ring rim (99) of the contact ring disk (98) which, in the configuration of the sheet metal blank of the contact ring disk (98) protrude into the slots (101).

6. Device according to one of Claims 3 to 5, characterized in that the inner ring rim (99) of the contact ring disk (98) is provided with an axial collar (100) centring on the inside the final turn (94) of the incandescent body (92).

7. Device according to one of the preceding claims, characterized in that the sleeve surrounding the incandescent body (92) is formed by a sheet metal body (96) shaped into the form of a pot or cup, is provided with a base opening (106) and at whose inner ring rim surrounding the base opening (106) the combustion-chamber side final turn (93) of the incandescent body (92) is held fast by bent tongues (108).

8. Device according to one of the preceding claims, characterized in that the incandescent body (22) is wound from a flat strip (72) which is cut out in the form of a spiral from a flat sheet metal body (74) and is then pulled out axially into a tapered helix.

9. Device according to Claim 8, characterized in that a closed contact ring (86, 88) is integrally formed at each end of the flat strip (72) forming the incandescent body (22).

10. Device according to one of the preceding claims, having a heat protection ring which is supported on the one hand on the nozzle body of the injection nozzle and on the other hand, via insulating bodies, on the sleeve surrounding the incandescent body, characterized in that that supporting face of the heat protection ring (60) which faces the sleeve (30, 96) rests directly on the adjoining insulating body (48) without the interposition of a metallic back-up ring.

## Revendications

1. Dispositif d'injection de carburant dans une chambre de combustion d'un moteur à combustion interne, comportant une tuyère d'injection et un corps incandescent (22, 92) placé en aval sous forme d'une spirale qui forme un passage pour les jets d'injection de carburant (24) et est entourée avec un jeu radial par une douille (30, 96) sur laquelle l'extrémité du côté de la chambre de combustion du corps incandescent (22, 92) vient faire contact et qui est fixée en outre de façon isolée par un disque annulaire de contact (46, 98) sur la douille (30, 96) et maintient et met en contact par une bordure annulaire intérieure (52, 99) l'autre extrémité du corps incandescent (22, 92), caractérisé en ce que l'épaulement annulaire axial (90, 107) sur la douille (30, 96) va en s'éloignant du corps de tuyère (10) de la tuyère d'injection et entoure une ouverture de part en part (91, 106) dont le diamètre libre est plus petit que le diamètre extérieur de la spire d'extrémité du côté de la chambre de combustion (88, 93) du corps incandescent (22, 92) et en ce qu'en outre, les diamètres extérieurs de toutes les autres spires du corps incandescent (22, 92) sont au plus aussi grands que le diamètre libre de l'ouverture de part en part (91, 106).

2. Dispositif selon la revendication 1, caractérisé en ce que le corps incandescent (22, 92) possède comme il est connu un diamètre extérieur allant en diminuant en gradin vers le corps de tuyère (10) de la tuyère d'injection.

3. Dispositif selon la revendication 1 ou 2, caractérisé en ce qu'au moins la spire d'extrémité (94) du corps incandescent (92) faisant face au corps de tuyère (10) se situe sur une grande partie de façon éloignée dans un plan disposé perpendiculairement à l'axe du corps incandescent (92), et en ce que la bordure annulaire intérieure (99) du disque annuiaire de contact (98), se composant de tôle, fait tenir la spire d'extrémité (94) du corps incandescent (92), par plusieurs griffes (102b) réparties à la périphérie, formées par des déformations locales de la bordure annulaire (99).

4. Dispositif selon la revendication 3, caractérisé en ce que la spire (95) du corps incandescent (92) voisine de la spire d'extrémité (94) a un pas d'hélice plus grand que celui des autres spires.

5. Dispositif selon la revendication 3 ou 4, caractérisé en ce que le disque annulaire de contact (98) est muni dans la zone annulaire moyenne de plusieurs évidements (101) répartis à la périphérie et en ce que les griffes (102b) fixant la spire d'extrémité (94) du corps incandescent (92) par des languettes recourbées sur la bordure annulaire intérieure (99) du disque annulaire de contact (98) qui pénètrent dans les évidements (101) dans la configuration du découpage de tôle du disque annulaire de contact (98).

6. Dispositif selon l'une des revendications 3 à 5, caractérisé en ce que la bordure annulaire intérieure (99) du disque annulaire de contact (98) est munie d'un collet axial (100) centrant intérieurement la spire d'extrémité (94) du corps incandescent (92).

7. Dispositif selon l'une des revendications précédentes, caractérisé en ce que la douille entourant le corps incandescent (92) est formée au moins partiellement par un corps de tôle (96) sous forme de pot ou de godet comprenant une ouverture de fond (106), sur l'ouverture de fond (106) duquel entourant la bordure annulaire intérieure, est maintenue par des languettes recourbées (108) la spire d'extrémité du côté de la chambre de combustion (93) du corps incandescent (92).

8. Dispositif selon l'une des revendications précédentes, caractérisé en ce que le corps incandescent (22) est déroulé à partir d'une bande plate (72) qui est séparée d'un corps de tôle plan (74) sous forme d'une spirale et ensuite est étiré axialement pour donner une spirale conique.

9. Dispositif selon la revendication 8, caractérisé en ce qu'à chaque extrémité de la bande plate (72) formant le corps incandescent (22), se trouve une bague de contact fermée (86, 88).

10. Dispositif selon l'une des revendications précédentes, avec un disque de protection thermique qui s'appuie d'un côté sur le corps de tuyère de la tuyère d'injection et de l'autre côté par le corps isolant sur la douille entourant le corps incandescent, caractérisé en ce que la surface d'appui faisant face à la douille (30, 96) de la bague de protection thermique (60) repose directement sur le corps isolant (48) sans interposition d'un disque d'appui métallique.
